# EUROPÄISCHE PATENTSCHRIFT

(11) **EP 1 260 629 B1**
(45) Veröffentlichungstag und Bekanntmachung des Hinweises auf die Patenterteilung: **27.10.2004**
(21) Anmeldenummer: 02011170.4
(22) Anmeldetag: 21.05.2002
(51) Int. Cl.: D06F 39/00, D06F 37/02, D06F 67/08, D06F 47/00

(54) **Verfahren zur Reinhaltung von Wäschereimaschinen und Vorrichtungen zum Entwässern, Nassbehandeln und Glätten von Wäschestücken**
Process for keeping machines for laundries clean and devices for water removal, for wet treatment and for ironing laundry
Procédé pour tenir propre des machines de blanchisserie et dispositifs pour l'essorage, pour le traitement humide et pour le lissage du linge

(30) Priorität: 21.05.2001 DE 10124974
(43) Veröffentlichungstag der Anmeldung: 27.11.2002
(73) Patentinhaber: Herbert Kannegiesser GmbH, 32602 Vlotho (DE)
(72) Erfinder: Heinz, Engelbert, 32602 Vlotho (DE); Bringewatt, Wilhelm, 32457 Porta Westfalica (DE)
(74) Vertreter: Möller, Friedrich, Dipl.-Ing.

(56) Entgegenhaltungen:
- EP-A- 0 510 546
- EP-A- 0 640 714
- DE-A- 4 316 940
- DE-A- 10 122 514
- DE-A- 19 842 095

## Beschreibung

Die Erfindung betrifft ein Verfahren zur Reinhaltung von Wäschereimaschinen sowie Vorrichtungen gemäß den Oberbegriffen der Ansprüche 4, 5 und 6.

In Wäschereien eingesetzte Vorrichtungen neigen insbesondere an mit Flüssigkeit in Kontakt kommende Oberflächen zur allmählichen Bildung von Ablagerungen. Diese Ablagerungen entstehen überwiegend auf Grund von Zusätzen zur Behandlungsflüssigkeit, insbesondere Wasch-, Spül- und Ausrüstwasser. Ablagerungen an solchen Oberflächen der Vorrichtung, die mit den Wäschestücken in Kontakt kommen, können die Wäschestücke beeinträchtigen.

Aus der DE 198 42 095 A ist es bekannt, Kunststoffteile von Waschmaschinen hinsichtlich ihrer Benetzungseigenschaften zu verbessern durch nachträgliche Aktivierung der Kunststoffoberflächen mittels Fluorierung oder Plasma-Behandlung. Dadurch breitet sich anhaftendes Wasser auf der Kunststoffoberfläche als dünner Wasserfilm aus. Nach Abtrocknen des Wasserfilms kann es dazu kommen, dass auf der Kunststoffoberfläche im Wasserfilm enthaltende Feststoffpartikel zurückbleiben und diese dadurch verunreinigen.

Aus der DE 43 16 940 A ist eine Muldenmangel bekannt, bei der die Mangelmulde mindestens im Bereich ihrer Einlaufschräge nichthaftend ausgebildet ist. Dazu ist mindestens die Einlaufschräge mit einer dünnen Folie aus Polytetrafluorethylen versehen. Hierdurch sollen Ablagerungen von Chemikalien auf der nichthaftend ausgebildeten einlaufschräge vermieden werden.

Ausgehend vom Vorstehenden liegt der Erfindung die Aufgabe zu Grunde, ein Verfahren zur Reinhaltung von Wäschereimaschinen und solche Wäschereimaschinen zu schaffen, womit durch Ablagerungen entstehende Beeinträchtigungen der Wäschestücke bei der Behandlung derselben vermeidbar sind.

Ein Verfahren zur Lösung der eingangs genannten Aufgabe weist die Maßnahmen des Anspruchs 1 auf. Demnach werden zumindestens solche Oberflächen, die von der Bildung von Rückständen betroffen sein können und insbesondere auch mit Wäschestücken in Berührung kommen, derart gestaltet, dass die Hafteigenschaften von Flüssigkeiten und/oder Verunreinigungen an diesen Oberflächen beseitigt oder zumindest geringer werden. Überwiegend reicht es aus, die Hafteigenschaften von Flüssigkeiten an den betreffenden Oberflächen zu beseitigen, indem die Flüssigkeiten die Oberflächen nicht benetzen sondern hieran abperlen. Die Oberflächen bleiben dadurch jedenfalls dann, wenn sie nicht in der Flüssigkeit eingetaucht sind, größtenteils trocken und insbesondere trocknet die Flüssigkeit nicht an den Oberflächen, wodurch in der Flüssigkeit vorhandene Zusätze als Rückstände auf den Oberflächen zurückbleiben und hieran anhaften.

Die Hafteigenschaften der in Betracht kommenden Oberflächen werden dadurch beseitigt bzw. verringert, dass diese mit einer eine Mikrostrukturierung aufweisende Beschichtung versehen werden. Dabei findet eine solche Beschichtung Verwendung, die niedrigenergene Eigenschaften aufweist und dadurch ein Benetzen der Oberflächen mit Flüssigkeit und darin enthaltenen Zusätzen verhindert, indem die Flüssigkeit koaguliert, also zusammen mit den darin gebundenen Zusätzen Tropfen oder dergleichen bildet, die von der beschichteten Oberfläche bzw. der Oberseite der Beschichtung abperlen.

Beschichtungen, die zu Durchführung des erfindungsgemäßen Verfahrens geeignet sind können solche sein, die der Oberfläche eine Mikrorauhigkeit verleihen.

Vorzugsweise weist die Mikrorauhigkeit eine Struktur auf, die aus feinen Mikronoppen gebildet wird. Diese Struktur führt zu einer hydrophoben Oberfläche, wie sie von Lotusblumenblättern bekannt ist. Diese Oberfläche lässt sich nicht benetzen. Sie wird nach jedem Befeuchten sofort wieder trocken und bleibt auch sauber, da die Flüssigkeit, insbesondere Wasser, sofort von der Oberfläche abperlt und dabei Schmutzteilchen mitnimmt, die somit nicht auf der Oberfläche festhaften können.

Die Beschichtung wird nach Art eines Lackes gebildet, wozu die Beschichtung im einfachsten Fall durch Lackieren auf die Oberfläche aufgebracht wird. Für die Beschichtung bzw. als Lack eignet sich ein polymerhaltiges Material bzw. ein Polymer. Insbesondere findet eine Beschichtung bzw. ein Lack auf Silikonbasis Verwendung. Auf diese Weise lässt sich einfach und wirksam eine dauerhafte Beschichtung der Oberfläche bilden, die zum von Lotusblättem bekannten Effekt des Abperlens von Wasser oder sonstigen Flüssigkeiten einschließlich darin enthaltener Zusätze oder Verschmutzungen führt.

Eine Vorrichtung zur Lösung der eingangs genannten Aufgabe weist die Merkmale des Anspruchs 4 auf. Dabei handelt es sich um eine Vorrichtung, die die Wäschestücke vor allem nach dem Waschen entwässert, nämlich einen Großteil der Flüssigkeit aus dem Wäschestücken entfernt. Beispielsweise kann es sich hierbei um eine Entwässerungspresse handeln, bei der aus der in einem Aufnahmebehälter sich befindenden Wäsche durch einen Pressstempel die Flüssigkeit größtenteils aus den Wäschestücken herausgepresst wird. Hierbei sind mindestens die mit den Wäschestücken in Berührung kommenden Oberflächen des Behälters und gegebenenfalls auch des Pressstempels so behandelt, dass sie verringerte Hafteigenschaften aufweisen. Unter dem Begriff "verringerte Hafteigenschaft" ist in diesem Zusammenhang zu verstehen, dass die so ausgebildeten oder behandelten Oberflächen nicht oder nicht nennenswerte Umfange zum Anhaften von irgendwelchen Verunreinigungen neigen, sich also auf die Dauer keine ungewünschten Beläge auf mindestens den mit den Wäschestücken in Berührung kommenden Teilen der Vorrichtung bilden können.

Eine weitere Vorrichtung zur Lösung der eingangs genannten Aufgabe weist die Merkmale des Anspruchs 5 auf. Diese Vorrichtung dient zum Nassbehandeln, insbesondere zum Waschen, von Wäschestücken. Hier ist mindestens eine drehend antreibbare Trommel zur Nassbehandlung der Wäschestücke so behandelt, dass wenigstens die mit den Wäschestücken in Berührung kommenden Oberflächen der Trommel keine oder zumindest verringerte Hafteigenschaften aufweisen. Zusätzlich oder alternativ können auch Vorratsbehälter für Behandlungsflüssigkeiten die üblicherweise solchen Vorrichtungen zugeordnet sind, wenigstens an den mit den Behandlungsflüssigkeiten in Berührung kommenden inneren Wandungen mit nichthaftenden Eigenschaften versehen sein.

Eine weitere Vorrichtung zur Lösung der eingangs genannten Aufgabe weist die Merkmale des Anspruchs 6 auf. Diese Vorrichtung betrifft eine Muldenmangel oder andere Einrichtung zum Glätten von Wäschestücken. Bei einer Muldenmangel ist die mit den Wäschestücken in Kontakt kommende Plättfläche der Mangelmulde mindestens teilweise mit verringerten Hafteigenschaften versehen. Insbesondere ist ein noch mit feuchten Wäschestücken in Kontakt kommender Einlaufbereich der Mangelmulde derart ausgebildet. Aber auch Brücken zwischen aufeinanderfolgenden Mangelmulden einer mehrere Mangelwalzen aufweisenden Muldenmangel sind bevorzugt so ausgebildet oder behandelt, dass ihre mit den Wäschestücken in Kontakt stehenden Oberflächen keine nennenswerten Hafteigenschaften aufweisen.

Die verringerten Hafteigenschaften der vorstehend beschriebenen Vorrichtungen werden erreicht durch eine Oberfläche mit einer Mikrorauhigkeit. Diese Mikrorauhigkeit weist vorzugsweise die Eigenschaften von Lotusblumenblättem auf. Demzufolge ist die Oberfläche bzw. Plättfläche insbesondere mit einer Mikronoppen aufweisenden Mikrorauhigkeit versehen.

Üblicherweise werden die Oberflächen der vorstehend genannten Komponenten der Vorrichtungen mit einer Beschichtung versehen, die auf ihrer freiliegenden, den Wäschestücken zugewandten Kontaktfläche mit Mikrostrukturen bzw. Mikronoppen versehen ist. Eine solche Beschichtung kann aus einem Lack oder einem lackähnlichen Material gebildet sein. Die Beschichtung ist ganz oder teilweise aus mindestens einem Polymer bzw. Silikon gebildet. Das Material der Beschichtung ist dabei so gewählt, dass dieses zumindest abriebfest ist. Insbesondere bei Mangeln und Waschmaschinen wird ein Material für die Beschichtung gebildet, dass dem bei diesen Vorrichtungen vorherrschenden Temperaturen zuverlässig standhält.

Nachfolgend werden bevorzugte Beispiele von Vorrichtungen zu Wäschereizwecken erläutert, die nach dem erfindungsgemäßen Verfahren hergestellt sind.

Eine als Waschmaschine ausgebildete Vorrichtung zu einer Nassbehandlung von Wäschestücken verfügt über eine drehbare Trommel in der bei gewerblichen Waschmaschinen die Vorwäsche, Nachwäsche, das Spülen gegebenenfalls eine Ausrüstung der Wäschestücke erfolgen. Des Weiteren verfügt die Waschmaschine über mindestens einen Vorratsbehälter für Behandlungsflüssigkeit. Der Vorratsbehälter, auch Tank genannt, dient auch als Zwischenspeicher für die Flüssigkeit.

Damit bei diesen Waschmaschinen an der Oberfläche der Waschtrommel und der Tanks keine Verunreinigungen, die beispielsweise aus Zusätzen in den Flüssigkeiten, und zwar sowohl Waschflüssigkeiten als auch Spülflüssigkeiten und Ausrüstflüssigkeiten, enthalten sein können, festhaften, sind diese so ausgebildet, dass sie mindestens verringerte Hafteigenschaften aufweisen, vorzugsweise überhaupt keine Haftung zulassen. Zumindest sind so solche Oberflächen der Trommel und/oder der Tanks gebildet, die mit Flüssigkeit bzw. Wäschestücken in Berührung.

Beim hier beschriebenen Beispiel werden die betreffenden Oberflächen haftunfähig gemacht durch eine zusätzliche Beschichtung. Bei dieser Beschichtung kann es sich um Lack oder eine Substanz handeln, die wie Lack auf die unbeschichtete Oberfläche der Trommel bzw. der Tanks aufgebracht wird. Diese unbeschichtete Oberfläche ist gebildet aus üblichen Materialien für solche Waschmaschinen, und zwar Stahl, insbesondere Edelstahl bzw. rostfreier Stahl.

Die Beschichtung ist gebildet aus einem Lack oder einer sonstigen Substanz, die ganz oder zumindest teilweise aus einem Polymer besteht, insbesondere Silikon. Diese Beschichtung weist an ihren freien Flächen eine Oberfläche mit einer gezielten Rauhigkeit, und zwar einer Mikrorauhigkeit auf. Diese Mikrorauhigkeit wird durch eine feine Mikronoppen aufweisende Mikrostruktur gebildet, wodurch die Oberfläche von Lotusblumenblätten nachgeahmt wird und die Struktur der freiliegenden Flächen der Beschichtung die Eingenschaften dieser Lostusblumenblätter aufweist. In Folge der Mikroporen kann diese Oberfläche als nichthaltende Oberfläche bezeichnet werden, die dazu führt, dass Flüssigkeiten die Oberflächen nicht benetzen, sondern sich auf Grund ihrer Eigenspannung zusammenziehen zu Flüssigkeitstropfen, die von der Beschichtung abperlen und dabei Verunreinigungen, insbesondere durch in der Flüssigkeit enthaltenden Zusatzstoffe, mitreißen. Die mit der Beschichtung versehene Trommel bleibt dadurch an den beschichteten Flächen, nämlich solchen, die mit der zu waschenden oder in sonstiger Weise zu behandelnden Wäschestücken in Berührung kommen, frei von Ablagerungen und stets sauber. Ebenso verhält es sich bei den Tanks die insbesondere an der Innenwandung, wo zumindest die erfindungsgemäße Beschichtung vorhanden ist, frei von Ablag erungen bleiben.

Weiterhin können Vorrichtungen zum Entwässern von Wäsche mit einer nichthaftenden Beschichtung versehen sein. Im Falle einer Entwässerungspresse, die aus einem Aufnahmebehälter für die von einem Großteil der Flüssigkeit (gebundene Flotte) zu befreienden Wäsche und einen Pressstempel aufweisent, sind mindestens die mit den Wäschenstücken in Berührung kommenden Oberflächen des Aufnahmebehälters und des Pressstempels mit einer antihaftenden Beschichtung versehen. Diese Beschichtung ist vorzugsweise aus dem gleichen Material gebildet und weist die gleichen Eigenschaften auf, wie im Zusammenhang mit der Beschichtung für die Trommel und die Tanks der Waschmaschine nach dem ersten Ausführungsbeispiel der Erfindung beschrieben worden ist.

Auch bei einer Vorrichtung zum Glätten von Wäschestücken, insbesondere einer Muldenmangel, kann eine nichthaftende Eigenschaft aufweisende Beschichtung vorhanden sein. Diese Beschichtung befindet sich zweckmäßiger Weise auf einer zu einer drehenden Mangelwalze weisenden Innenseite einer beheizbaren, halbkreisförmigen Mangelmulde, nämlich der sogenannten Plättfläche. Plättfläche ist vorzugsweise vollflächig antihaftend gemacht durch eine entsprechende Beschichtung der vorstehend beschriebenen Art und Eigenschaften. Insbesondere ist der Einlaufbereich der Mangelmulde nichthaftend ausgebildet, weil hier die Wäschestücke noch eine verhältnismäßig große Feuchte aufweisen. Ebenso ist es denkbar, Brücken zwischen aufeinanderfolgenden Mangelmulden von Muldenmangeln mit mehreren Mangelwalzen mit einer nichthaftenden Beschichtung zu versehen.

Die nichthaftende Beschichtung wird verfahrensmäßig nach der Herstellung der nichthaftenden Eigenschaften aufweisenden vorstehend beschriebenen Komponenten der Waschmaschine, Entwässerungspresse und/oder Muldenmangel auf die unbehandelte, glatte Metalloberfläche aufgebracht, und zwar entweder durch Spritzen, Streichen oder auch Gießen. Zumindest werden diejenigen Teile der genannten Vorrichtung beschichtet, die mit den Wäschestücken in Berührung kommen, damit die Wäschestücke vor Ablagerungen geschützt sind. Es ist jedoch auch denkbar, übrige Oberflächen oder Teile der genannten Vorrichtung zu beschichten, damit diese auch frei von irgendwelchen Ablagerungen bleiben, die die Oberflächen in irgendeiner Weise angreifen könnten.

Die Beschichtung aus insbesondere Silikon oder einem anderen Polymer, insbesondere einem Polymer, indem die Wasserstoffatome ganz oder teilweise durch Fluoratome ersetzt sind, ist so gewählt, dass sie abriebfest ist und insbesondere bei Muldenmangeln auch temperaturbeständig ist, nämlich die Temperaturen der beheizten Mangelmulde standhält.

Nach der Beschichtung der betreffenden Oberflächen der Vorrichtungen sind mindestens die mit den Wäschestücken in Kontakt kommenden Flächen der Vorrichtungen mit einer Mikroporenstruktur ähnlich derjenigen von Lotusblumenblättern versehen. Bei dieser Struktur die hydrophobe und/oder niedrigenergene Eigenschaften aufweist, findet keine Benetzung für die Flüssigkeiten statt. Vielmehr werden die Flüssigkeiten zur Tropfenbildung angeregt. Die Tropfen perlen von den Flächen ab, wodurch eine Ableitung der in den Flüssigkeiten enthaltenen Zusätze stattfindet, aber auch sonstige Verunreinigungen, die in den Flüssigkeiten nicht gebunden sind, mitgerissen werden und dadurch eine ständige Selbstreinigung der betreffenden Komponenten der Waschmaschine, Entwässerungspresse, bzw. Muldenmangel erfolgt.

Es ist auch denkbar, die Erfindung, insbesondere das erfindungsgemäße Verfahren, bei anderen Wäschereimaschinen, und zwar insbesondere Waschschleudermaschinen und/oder Trocknern, einzusetzen. Hier vor allem auch Trommeln ganz oder nur bezüglich ihrer mit Wäschestücken in Kontakt kommenden Oberflächen mit nichthaltenden Eigenschaften versehen, so das sie den weiter oben beschriebenen Lotusblurnenblatteffekt und die daraus resultierenden Wirku ngen aufweisen.

## Patentansprüche

1. Verfahren zur Reinhaltung von Wäschereimaschinen, insbesondere zur Vermeidung oder mindestens Reduzierung von Verunreinigungen wie zum Beispiel Ablagerungen an mit Flüssigkeit in Kontakt kommenden metallischen Oberflächen der Wäschereimaschinen, wobei die betroffenen metallischen Oberflächen mit einer eine äußere Mikrostrukturierung aufweisenden Beschichtung versehen werden, die Mikrostrukturierung aus feinen Mikronoppen mit niederenergenen, hydrophoben Eigenschaften gebildet wird, indem Flüssigkeiten die freien Flächen der Beschichtung nicht benetzen.

2. Verfahren nach Anspruch 1, **dadurch gekennzeichnet, dass** die Beschichtung nach Art eines Lacks oder als Lack auf mindestens ausgewählte metallische Oberflächen der Wäschebehandlungsmaschine aufgebracht wird.

3. Verfahren nach einem der vorhergehenden Ansprüche, **dadurch gekennzeichnet, dass** eine Polymerbeschichtung oder polymerhaltige Beschichtung, insbesondere eine Silikonbeschichtung, verwendet wird, wobei vorzugsweise eine solche Polymerbeschichtung, insbesondere eine Silikonbeschichtung, verwendet wird, bei der mindestens ein Großteil der Wasserstoffatome durch Fluoratome ersetzt worden ist.

4. Vorrichtung zum Entwässern von Wäsche, insbesondere Entwässerungspresse, mit einem Aufnahmebehälter für die zu entwässernde Wäsche und vorzugsweise einen Pressstempel, **dadurch gekennzeichnet, dass** mindestens die mit der Wäsche in Berührung kommenden metallischen Oberflächen des Aufnahmebehälters und gegebenenfalls des Pressenstempels nicht haftende Eigenschaften oder zumindest verringerte Hafteigenschaften aufweisen, indem die Oberflächen über eine abriebfeste Beschichtung mit einer außenseitigen Mikrostrukturierung verfügen und die Mikrostrukturierung der Beschichtung aus feinen Mikronoppen mit hydrophoben, niederenergenen Eigenschaften gebildet ist, wodurch Flüssigkeiten die freien Flächen der Beschichtung nicht benetzen.

5. Vorrichtung zum Nassbehandeln, insbesondere Waschen, von Wäschestücken mit mindestens einer drehend antreibbaren Trommel, in der die Nassbehandlung der Wäsche erfolgt und mit vorzugsweise wenigstens einem Vorratsbehälter für Behandlungsflüssigkeit, **dadurch gekennzeichnet, dass** mindestens die mit der Wäsche in Berührung kommenden metallischen Oberflächen der Trommel und gegebenenfalls des Vorratsbehälters nicht haftende Eigenschaften oder zumindest verringerte Hafteigenschaften aufweisen, indem die Oberflächen über eine abriebfeste Beschichtung mit einer außenseitigen Mikrostrukturierung verfügen und die Mikrostrukturierung der Beschichtung aus feinen Mikronoppen mit hydrophoben, niederenergenen Eigenschaften gebildet ist, wodurch Flüssigkeiten die freien Flächen der Beschichtung nicht benetzen

6. Vorrichtung zum Glätten von Wäschestücken, insbesondere Muldenmangel, mit einer drehend antreibbaren Mangelwalze und einer dieser zugeordneten, beheizbaren Mangelmulde, die auf ihrer zur Mangelwalze weisenden Innenseite eine Plättfläche auf weist, an der die zu glättenden Wäschestücke entlangbewegbar sind, **dadurch gekennzeichnet, dass** mindestens die mit der Wäsche in Berührung kommenden metallischen Oberflächen der Mangelmulde nicht haftende Eigenschaften oder zumindest verringerte Hafteigenschaften aufweisen, indem die Oberflächen über eine abriebfeste Beschichtung mit einer außenseitigen Mikrostrukturierung verfügen und die Mikrostrukturierung der Beschichtung aus feinen Mikronoppen mit hydrophoben, niederenergenen Eigenschaften gebildet ist, wodurch Flüssigkeiten die freien Flächen der Beschichtung nicht benetzen

7. Vorrichtung nach einem Ansprüche 4 bis 6, **dadurch gekennzeichnet, dass** die Beschichtung temperaturbeständig, insbesondere hochtemperaturbeständig, ist.

8. Vorrichtung nach einem der vorhergehenden Ansprüche, **dadurch gekennzeichnet, dass** die Beschichtung auf Polymerbasis, insbesondere aus Silikon, hergestellt ist und/oder einem Polymer bzw. Silikon besteht, wobei insbesondere die Wasserstoffatome mindestens größtenteils durch Fluoratome ersetzt sind.

9. Vorrichtung nach einem der vorhergehenden Ansprüche, **dadurch gekennzeichnet, dass** die Beschichtung ein auf die metallene Oberfläche von wenigstens Teilen der Mangelmulde, der Trommel, des Vorratsbehälters, des Aufnahmebehälters und/oder des Pressstempels aufgebrachter Lack ist.

## Claims

1. Process for keeping laundry machines clean, in particular for avoiding, or at least reducing, contaminants such as deposits on metallic surfaces of the laundry machines which come into contact with liquid, the metallic surfaces in question being provided with a coating with outer microstructuring, and the microstructuring being formed from fine micro-protuberances with low-energy, water-repellent properties, in which case liquids do not wet the free surfaces of the coating.

2. Process according to Claim 1, **characterized in that** the coating is applied in the manner of a lacquer, or as a lacquer, to at least selected metallic surfaces of the laundry treatment machine.

3. Process according one of the preceding claims, **characterized in that** use is made of a polymer coating or polymer-containing coating, in particular a silicone coating, use preferably being made of a polymer coating, in particular a silicone coating, in which at least a large number of the hydrogen atoms have been replaced by fluorine atoms.

4. Apparatus for extracting water from laundry, in particular a water-extracting press, with an accommodating container for the laundry from which water is to be extracted and preferably a ram, **characterized in that** at least the metallic surfaces of the accommodating container and, if appropriate, of the ram which come into contact with the laundry have non-stick properties, or at least reduced adhesive properties, the surfaces having an abrasion-resistant coating with outer microstructuring, and the microstructuring of the coating being formed from fine micro-protuberances with water-repellent, low-energy properties, as a result of which liquids do not wet the free surfaces of the coating.

5. Apparatus for the wet treatment, in particular washing, of items of laundry, having at least one drum which can be driven in rotation, in which the wet treatment of the laundry takes place and which preferably has at least one supply container for treatment liquid, **characterized in that** at least the metallic surfaces of the drum and, if appropriate, of the supply container which come into contact with the laundry have non-stick properties, or at least reduced adhesive properties, the surfaces having an abrasion-resistant coating with outer microstructuring, and the microstructuring of the coating being formed from fine micro-protuberances with water-repellent, low-energy properties, as a result of which liquids do not wet the free surfaces of the coating.

6. Apparatus for pressing items of laundry, in particular a trough mangle, having a mangle roller, which can be driven in rotation, and an associated, heatable mangle trough which on its inside, oriented towards the mangle roller, has a pressing surface along which the items of laundry which are to be pressed can be moved, **characterized in that** at least the metallic surfaces of the mangle trough which come into contact with the laundry have non-stick properties, or at least reduced adhesive properties, the surfaces having an abrasion-resistant coating with outer microstructuring, and the microstructuring of the coating being formed from fine micro-protuberances with water-repellent, low-energy properties, as a result of which liquids do not wet the free surfaces of the coating.

7. Apparatus according to one of Claims 4 to 6, **characterized in that** the coating is temperature-resistant, in particular resistant to high temperatures.

8. Apparatus according to one of the preceding claims, **characterized in that** the coating is based on polymers, in particular produced from silicone, and/or consists of a polymer or silicone, in particular the hydrogen atoms being replaced, at least for the most part, by fluorine atoms.

9. Apparatus according to one of the preceding claims, **characterized in that** the coating is a lacquer which is applied to the metal surface of at least parts of the mangle trough, of the drum, of the supply container, of the accommodating container and/or of the ram.

## Revendications

1. Procédé pour maintenir propres les machines de blanchisserie, en particulier pour éviter ou au moins réduire les salissures comme par exemple les dépôts sur les surfaces métalliques des machines de blanchisserie avec lesquelles du liquide vient en contact, les surfaces métalliques en question étant pourvues d'un revêtement présentant une microstructuration extérieure formée de microboutons fins à propriétés hydrophobes faiblement énergènes, de sorte que les liquides ne mouillent pas les surfaces libres du revêtement.

2. Procédé selon la revendication 1, **caractérisé par le fait que** le revêtement est appliqué à la manière d'un vernis ou sous forme de vernis sur au moins des surfaces métalliques choisies de la machine de traitement de linge.

3. Procédé selon l'une des revendications précédentes, **caractérisé par le fait qu'**il est utilisé un revêtement en polymère ou contenant du polymère, en particulier un revêtement en silicone, de préférence un tel revêtement en polymère, en particulier un revêtement en silicone, dans lequel au moins une grande partie des atomes d'hydrogène ont été remplacés par des atomes de fluor.

4. Machine d'essorage de linge, en particulier presse-essoreuse, comprenant un récipient destiné à recevoir le linge à essorer et de préférence un piston presseur, **caractérisée par le fait qu'**au moins les surfaces métalliques du récipient avec lesquelles le linge vient en contact et éventuellement du piston presseur ont des propriétés de non-adhérence ou au moins des propriétés d'adhérence réduites du fait qu'elles sont pourvues d'un revêtement résistant à l'abrasion présentant une microstructuration sur sa face extérieure, et la microstructuration du revêtement est formée de microboutons fins à propriétés hydrophobes faiblement énergènes, de sorte que les liquides ne mouillent pas les surfaces libres du revêtement.

5. Machine de traitement par voie humide, en particulier de lavage, de pièces de linge, comprenant au moins un tambour soumis à rotation dans lequel est effectué le traitement par voie humide du linge, et de préférence au moins un réservoir de liquide de traitement, **caractérisée par le fait qu'**au moins les surfaces métalliques du tambour avec lesquelles le linge vient en contact et éventuellement du réservoir présentent des propriétés de non-adhérence ou au moins des propriétés d'adhérence réduites du fait qu'elles sont pourvues d'un revêtement résistant à l'abrasion présentant une microstructuration sur sa face extérieure, et la microstructuration du revêtement est formée de microboutons fins à propriétés hydrophobes faiblement énergènes, de sorte que les liquides ne mouillent pas les surfaces libres du revêtement.

6. Machine à lisser les pièces de linge, en particulier calandre à auge, comprenant un cylindre calandreur pouvant être soumis à rotation et une auge pouvant être chauffée associée à celui-ci et présentant sur sa face intérieure dirigée vers le cylindre calandreur une surface repasseuse le long de laquelle peuvent passer les pièces de linge à lisser, **caractérisée par le fait qu'**au moins les surfaces métalliques de l'auge de la calandre avec lesquelles le linge vient en contact présentent des propriétés de non-adhérence ou au moins des propriétés d'adhérence réduites du fait qu'elles sont pourvues d'un revêtement résistant à l'abrasion présentant une microstructuration sur sa face extérieure, et la microstructuration du revêtement est formée de microboutons fins à propriétés hydrophobes faiblement énergènes, de sorte que les liquides ne mouillent pas les surfaces libres du revêtement.

7. Machine selon l'une des revendications 4 à 6, **caractérisée par le fait que** le revêtement résiste à la chaleur, en particulier aux températures élevées.

8. Machine selon l'une des revendications précédentes, **caractérisée par le fait que** le revêtement est à base de polymère, en particulier de silicone et/ou est constitué d'un polymère ou de silicone, où, en particulier, les atomes d'hydrogène sont remplacés au moins en très grande partie par des atomes de fluor.

9. Machine selon l'une des revendications précédentes, **caractérisée par le fait que** le revêtement est un vernis appliqué sur les surfaces métalliques d'au moins des parties de l'auge de la calandre, du tambour, du réservoir, du récipient et/ou du piston presseur.
